# EUROPÄISCHE PATENTSCHRIFT

(11) **EP 1 722 062 B1**
(45) Veröffentlichungstag und Bekanntmachung des Hinweises auf die Patenterteilung: **24.10.2012**
(21) Anmeldenummer: 06007645.2
(22) Anmeldetag: 12.04.2006
(51) Int. Cl.: E06B 1/60

(54) **Vorrichtung zum Befestigen eines Fensterrahmens mittels einer Justierschraube**
Device for fixing a window frame with a set screw
Dispositif pour la fixation d'un cadre de fenêtre avec un vis d'ajustement

(30) Priorität: 03.05.2005 AT 7582005
(43) Veröffentlichungstag der Anmeldung: 15.11.2006
(73) Patentinhaber: Fuchs, Dietrich Anton, 3341 Ybbsitz (AT)
(72) Erfinder: Fuchs, Dietrich Anton, 3341 Ybbsitz (AT)

(56) Entgegenhaltungen:
- DE-A1- 19 813 325
- GB-A- 2 385 085

## Beschreibung

Die Erfindung betrifft eine Vorrichtung zum Befestigen eines Fensterrahmens an einer Fensteröffnung in einer Wand.

Die EP 491010 B1 (Igela), zeigt eine zwischen Fensterrahmenprofil und Maueröffnung wirkenden Befestigungsteil, wobei in eine Gewindebohrung am Fensterrahmenprofil eine Gewindehülse schraubbar eingesetzt ist, welche an einer an der Fensterlaibung zu befestigenden Lasche, drehbar gelagert ist, und daran fixiert werden kann. Durch Drehen der Gewindehülse wird diese in der Gewindebohrung im Fensterrahmenprofil in Längsrichtung bewegt, wodurch sich der Abstand des Fensterrahmenprofils zur Laibung ändert, womit die Lage des Fensterrahmens fein eingestellt und auch fixiert werden kann. Um die Gewindehülse drehen zu können, ist diese mit einem Bohrung mit polygonalem Querschnitt versehen, an welcher ein Werkzeug, z.B. ein Sechskant-Schraubendreher durch eine Bohrung durch das Fensterrahmenprofil ansetzen kann. Nachteilig an dieser Bauweise ist, daß diese Gewindebohrung durch das Fensterrahmenprofil hindurch verlaufen muß. Bei geöffnetem Fenster ist die Bohrung oder eine daran angebrachte Abdeckung sichtbar und damit optisch störend. Es kann auch vorkommen, daß diese Bohrung mehrere Kammern eines als Mehrkammer-Hohlprofil ausgebildeten Fensterrahmenprofils verbindet, und damit die gewünschte Wärmeisolierung vermindert.
Ebenso zeigen die DE 19715496 C1 und die DE 298 16 780 U1 (beide SFS) Vorrichtungen zur Befestigung von Fensterrahmen an Maueröffnungen, bei denen eine Schraube in einer durch das Fensterrahmenprofil durch verlaufenden Gewindebohrung auf einen mit der Fensterlaibung oder der daran angrenzenden vertikale Mauerfläche verbundenen Teil wirkt, an dem die Schraube drehbar gelagert ist. Als Werkzeug zum Drehen der Schraube dient ein Schraubendreher, welcher durch das Fensterrahmenprofil hindurch auf einen in der rahmenprofilseitigen Stirnseite der Schraube angebrachten Werkzeugeingriff wirkt. Die damit erforderliche, durch das Rahmenprofil durchgehende Bohrung, kann zwar mit kleinerem Durchmesser ausgeführt werden als bei dem zuvor behandelten Vorschlag, führt aber dennoch zu den selben Nachteilen.
Mit der DE 297 15 991 U1 (Glusa) wird ein Vorschlag für eine Befestigung eines Fensterrahmens an der Laibung gemacht, entsprechend dem keine Bohrung durch den Fensterrahmen erforderlich ist. Von einer mittelbar an der Fensterlaibung befestigten Mutter aus ragt eine Schraube auf das Rahmenprofil. Am rahmenprofilseitigen Ende ist die Schraube mit einem Kugelkopf versehen, welcher an einer Aufnahme am Rahmenprofil anliegt. Durch Drehen der Schraube wird der Abstand zwischen Rahmenprofil und Laibung verändert und damit einstellbar. Das Drehen der Schraube erfolgt mittels eines Schraubenschlüssels, welcher an einer zwischen Kugelkopf und Gewinde befindlichen Sechskantmantelfläche angreifen kann. Damit wird zwar die störende Bohrung im Fensterrahmenprofil vermieden. Die Schraube mit dem Kugelkopf, die Aufnahme desselben am Fensterrahmenprofil, und die erforderlichen Abdeckungen um all das nach dem Justieren unsichtbar zu machen, sind allerdings relativ teuer.
Die DE 198 13 325 A1 zeigt eine Vorrichtung für die Befestigung des unteren Rahmenprofils eines Fensterrahmens an einer Maueröffnung in einer Wand. Die Schraube ist mit dem Rahmenprofil des Fensterrahmens in Gewindeeingriff und mit Ihrem vom Fensterrahmen abgewandten Ende an einer Lasche drehbar gelagert gehalten, welche mit der Wand verbunden ist. An ihrer Mantelfläche ist die Schraube mit einem Werkzeugeingriffsbereich versehen. Die Lasche ist mit einer Aufnahme für den Kopf der Schraube versehen, wodurch diese gegen Relativbewegung dazu in ihrer Längsrichtung gehalten ist, jedoch um ihre Achse drehbar ist.

Der Erfinder sah sich vor die Aufgabe gestellt, eine zwischen unterm Profil eines Fensterrahmens und Maueröffnung wirkende Befestigungsvorrichtung für einen Fensterrahmen zu entwickeln, mit Hilfe derer die Lage des Fensterrahmens in seiner Ebene bezüglich der Maueröffnung wie bei den vorbekannten Schriften nicht nur fixiert, sondern auch fein eingestellt werden kann. Darüber hinaus sollte keine durch das Fensterrahmenprofil durchgehende Bohrung erforderlich sein und die Befestigungsvorrichtung sollte in Serie kostengünstig herstellbar sein.

Die Aufgabe wird durch eine Vorrichtung gemäß dem Anspruch 1 gelöst.

Dabei wird eine Schraube verwendet, welche mit einer Gewindebohrung am unteren Rahmenprofil des Fensters korrespondiert. Der Kopf der Schraube ist an einer in einem Abstand zum Rahmenprofil des Fenster unter diesem liegenden Lasche so fixiert, daß die Schraube zwar drehbar, aber nicht in Längsrichtung verschiebbar ist. Im Abstandsbereich zwischen Lasche und Rahmenprofil ist die Mantelfläche der Schraube mit einem Eingriff für ein Werkzeug versehen mit Hilfe dessen sie gedreht werden kann.

Die Lösung der Aufgabe wird anhand einer Zeichnungen, anschaulich:
- Fig. 1:: zeigt in einer perspektivischen Ansicht eine Teilschnittansicht einer erfindungsgemäßen Vorrichtung. Dabei ist das Rahmenprofil durch jene Profilebene, in der die Achse der Schraube liegt, geschnitten dargestellt.
- Fig. 2:: zeigt in einer perspektivischen Ansicht einen Teil einer anderen erfindungsgemäßen Vorrichtung
- Fig. 3:: zeigt in einer Schnittansicht eine dritte erfindungsgemäße Vorrichtung

An der Unterseite des unteren Rahmenprofils 1 ist eine Gewindesacklochbohrung oder im Falle eines Hohlprofils an der unteren Profilwand eine diese durchdringende Einsetzmutter 2 wie z.B. eine Blindnietmutter oder eine Einschlagmutter oder eine Eindrehmutter eingesetzt. Unterhalb der Einsetzmutter 2, in einem Abstand zu dieser, ist eine mittelbar oder unmittelbar an der Wand befestigte Lasche 4 angebracht. Der Abstand zwischen dieser Lasche 4 und der Einsetzmutter 2 wird durch eine Schraube 3 überbrückt, deren Kopf an der Lasche gegen Relativbewegung in Richtung Schraubenachse fixiert ist, im übrigen aber um die Schraubenachse drehbar gelagert ist. Mit ihrem Gewindeteil ist die Schraube 3 mit der Einsetzmutter an der unteren Profilwand in Eingriff. Zwischen dem Gewindeteil der Schraube 3 und dem Schraubenkopf ist die Schraube mit einem Längsabschnitt 3.1 versehen, welcher einen polygonförmigen, beispielsweise regelmäßig sechseckigen Umfang hat. An diesem Umfang kann man mit einem Gabelschraubenschlüssel angreifen um die Schraube zu drehen und damit die Höhe des Fensterrahmens über der unteren Fensterlaibungsfläche einzustellen.

Die Befestigung des Schraubenkopfes 3 an der Lasche 4, 14, 24 ist gut in Fig. 3 erkennbar. Der Schraubenkopf kann die Form eines Kugelabschnittes, beispielsweise einer Halbkugel haben, wobei die Halbkugelfläche vom Gewindeteil der Schraube abgewandt liegt. Zur Aufnahme des Schraubenkopfes ist an der Lasche 4, 14, 24 eine etwa halbkugelförmige Mulde angebracht, welche genügend groß ist, daß der Schraubenkopf darin hineinpaßt. Vom Rand dieser Mulde aus ragen um den Umfang gleichmäßig verteilt drei eher schmale federnde Vorsprünge 4.1, 14.1, 24.1 über die Mulde hinweg ein Stück Richtung Schraubenachse, sodaß der größte Kreis, welcher zwischen ihren Enden noch Platz finden würde kleiner ist als der Durchmesser des Schraubenkopfes, aber größer als der kleinste Umfangskreis, welcher den an den Schraubenkopf anschließenden Längsbereich 3.1 der Schraube umfassen kann.
Zum Anbringen der Schraube 3 an der Lasche 4, 14, 24 wird die Schraube mit dem Schraubenkopf in einem spitzen Winkel bezüglich der Ebene der drei federnden Vorsprünge 4.1, 14.1, 24.1 so an zwei dieser Vorsprünge angesetzt, daß deren Spitzen an der Kragenfläche des Schraubenkopfes anliegen, und die Halbkugelfläche des Schraubenkopfes am dritten federnden Vorsprung aufliegt. Dann wird die Schraube in die Normalrichtung zu der Ebene der drei federnden Vorsprünge 4.1, 14.1, 24.1 gedreht, sodaß die Spitze des dritten federnden Vorsprungs an der Halbkugelfläche entlang gleitet und schließlich auch über deren Randkante zur Kragenfläche des Schraubenkopfes, also jener Fläche welche zwischen Randkante des Schraubenkopfes und Längsteil der Schraube liegt, schnappt. Damit ist die Schraube in gewünschter Weise an der Lasche fixiert, nämlich so, daß sie um ihre Achse drehbar ist, aber gegen Relativbewegung entlang ihrer Achse gehalten ist.
Bei entsprechend kurzer Ausführung der federnden Vorsprünge 4.1, 14.1, 24.1 und entsprechend tiefer Ausbildung der darunter liegenden Mulde in der Lasche 24, kann der Schraubenkopf auch befestigt werden, indem er gerade in die Mulde hineingedrückt wird, bis die dabei nach unten gebogenen federnden Vorsprünge wieder über die Randkante springen.

In dem in Fig. 1 dargestellten Beispiel ist die Lasche 4 aus Kunststoff gefertigt, was aus wärmetechnischen Gründen vorteilhaft ist. Die Geometrie zur eben beschriebenen Aufnahme des Schraubenkopfes kann im Kunststoffspritzguß relativ einfach hergestellt werden, indem im Spritzgußwerkzeug die Fläche für die Ausbildung der Mulde durch Ausnehmungen für die Ausbildung der federnden Vorsprünge unterbrochen ist, und indem aus der Fläche für die Ausbildung der, der Mulde gegenüberliegenden Seite der Lasche 4 Erhebungen herausragen, welche die der Mulde zugewandten Flächen der federnden Vorsprünge bilden. Die damit gebildete Mulde ist durch kleine Löcher, welche der Projektionsfläche der federnden Vorsprünge entsprechen unterbrochen, was nicht weiter stört.
Wenn der Wärmefluß durch die Lasche nicht von Bedeutung ist, kann diese auch als Blechteil durch Stanzen und Biegen hergestellt werden. Für die Herstellung der Aufnahmegeometrie für den Schraubenkopf gelten dabei analoge Überlegungen wie zuvor für den Kunststoffspritzgußteil beschrieben.
In dem in Fig. 1 dargestellten Beispiel ist die Lasche 4 mittels Schrauben 7 über ein Langloch an einem Winkelteil 5 befestigt, welcher an der dem Fensterrahmen zugewandten Wandseite der Maueröffnung mittels einer Schraube 6 befestigt ist.
Um unerwünschten Wärmefluß durch den metallischen Winkelteil 5 zu vermeiden, liegt der Kragen des Kopfes der in der Mauer verankerten Schraube 6 am Winkelteil über eine Scheibe 8 an, welche aus einem wärmeisolierenden Material besteht. Aus dem selben Grund liegt der Winkelteil 5 auch nicht direkt an der Mauer an, sondern über eine Platte 9 aus einem wärmeisolierenden Material. Die Platte 9 kann als Spritzguß-Formteil so gefertigt werden, daß es an die Struktur des anliegenden Winkelteils angepaßt ist, und sich somit beim Befestigen desselben nicht mitdreht, sondern einen genaue Lagen dazu einnimmt. In einer Weiterentwicklung dazu, dann es auch am Winkelteil aufschnappbar, oder aufsteckbar ausgebildet sein.

Die erfindungsgemäße Vorrichtung kann natürlich genausogut zur mittelbaren Befestigung des Fensterrahmens an einer Fensterlaibungfläche oder an einer dem Fensterrahmen abgewandten Wandseite der Maueröffnung verwendet werden.
Fig. 2 zeigt eine Lasche 14, mit federnden Vorsprüngen 14.1 zur Aufnahme einer Schraube 3 in erfindungsgemäßer Weise. Die Lasche 14 ist teleskopierbar in eine Befestigungsschiene 15 eingeführt, welche an der unteren Fensterlaibungfläche befestigt werden kann. Im dargestellten Fall kann die Teleskopierbewegung der beiden Teile zueinander durch eine oder zwei Schrauben, weiche durch überlappende Langlöcher in beide Teilen ragen und angezogen werden, blockiert werden. Über eine weitere Bohrung in der Befestigungsschiene 15 wird diese an der Mauer festgeschraubt.
Die seitlichen Profilflächen 14.2 und 15.2 der Lasche 14 und der Befestigungsschiene 15 sind in der Profilansicht V-förmig nach innen gebogen. Das erleichtert die Befestigung dieser Teile in einer parallel zu ihnen ausgerichteten Nut in der Fensterlaibungsfläche, wobei die Nut eine die Querschnittsflächen der zu befestigenden Teile umfassende Querschnittsform, typischerweise Rechteckform hat, und wobei zwischen den Wänden der Nut und den in diese eingelegten, zu befestigenden Teilen eine schnell aushärtenden Klebemasse, beispielsweise sogenannter Schnellzement, angebracht wird.

Je nach Wertung der Kriterien, Justierbarkeit in der zur Fensterebene normalen Richtung, Wärmeisolierung, mechanische Stabilität und Kosten sind die Lasche, welche die Schraube 3 aufnimmt und der Verbindungsteil zur Mauer hin, in einem einzigen Teil integriert oder als separate Teile hergestellt, bestehen beide aus Metall, beide aus Kunststoff oder ein Teil besteht aus Kunststoff und der andere Teil aus Metall.
Vor allem bei einer Bauweise nur aus Kunststoff, empfiehlt es sich, die Querschnittsfläche der einzelnen Teile über deren zur Fensterebene normal liegenden Länge in der zur Fensterebene normalen Richtung nicht gleichbleibend auszuführen, sondern an die jeweils zu erwartende Biegebeanspruchung anzupassen, d.h. an Stellen mit höheren zu erwartenden Biegemomenten, höher auszuführen als an Stellen mit keinem oder niedrigerem zu erwartenden Biegemoment.

Die Erfindung ist auch für Fensterrahmen anwendbar, welche nicht vor der jeweiligen Maueröffnung, sondern in dieser angebracht werden, sodaß Ihre Ebene die Fensterlaibungsfläche schneidet. Eine Ausführungsform für diesen Anwendungsfall ist in Fig. 3 dargestellt.
Die Lasche 24 ist im wesentlichen ein kreisflächenförmiger Kunststoffspritzgußteil, Über Bohrungen 24.2 ist er mittels Schrauben in der Fensterlaibungsfläche am Mauerwerk befestigt. Die Schraube 3 liegt mit ihrem kugelabschnittsförmigen Kopf 3.2 in einer Mulde im Zentrum der Lasche 24. Federnde Fortsätze 24.1 ragen an der Kragenfläche 3.3 des Schraubenkopfes über die Mulde. Spätestens dann, wenn an der Schraube 3 von der Lasche 24 weg gezogen wird, kommt sie mit der Kragenfläche 3.3 an den federnden Fortsätzen 24.1 zum Anliegen und wird somit gegen Bewegung von der Lasche weg gehalten. Idealerweise ist zwischen den federnden Fortsätzen 24.1 und der Kragenfläche 3.3 ein kleines Spiel, sodaß die Schraubenachse in einem kleinen Bereich, typischerweise etwa 10° schwenkbar ist. Damit ist die Verbindung besser an Unebenheiten anpaßbar und auch das Einschrauben der Schraube in die Mutter wird erleichtert. Im Hinblick auf diese Schwenkbarkeit ist die Ausbildung des Schraubenkopfes als Kugelabschnitt sehr vorteilhaft gegenüber anderen Ausbildungen, beispielsweise mit flacher Kopffläche.
In dem auf die Lasche 24 folgenden Längsbereich 3.1 der Schraube 3 ist diese im dargestellten Beispiel mit einer Sechskant-Querschnittsform für den Eingriff eines Gabelschraubenschlüssels ausgestattet.

Die Erfindung wurde hier vorwiegend zur Befestigung des unteren Fensterrahmenprofils beschrieben. Sie ist aber ebenso für die seitlichen und den oberen Rahmenprofilteile verwendbar. Um Kosten zu sparen, kann man die seitlichen und oberen belasteten Teile der Verbindung schwächer ausführen als die unteren, lastabtragenden Teile der Verbindung.

## Patentansprüche

1. Vorrichtung zur Befestigung des unteren Rahmenprofils eines Fensterrahmens an einer Maueröffnung in einer Wand, wobei eine Schraube in einer im Rahmenprofil verlaufenden Gewindebohrung auf einen mit der Wand verbundenen Teil wirkt, an dem die Schraube drehbar gelagert ist, wobei die Schraube mit einem Werkzeugeingriffsbereich an ihrer Mantelfläche ausgestattet ist, *wobei* an dem außerhalb des Fensterrahmens liegenden Endes der Schraube (3) eine mit der Wand verbundene Lasche (4, 14, 24) angeordnet ist, welche mit einer Aufnahme für den Kopf (3.2) der Schraube (3) versehen ist, wodurch diese gegen Relativbewegung dazu in ihrer Längsrichtung gehalten ist, jedoch um ihre Achse drehbar ist,
***gekennzeichnet dadurch, daß***
der Kopf (3.2) der Schraube (3) einen größeren Durchmesser aufweist als der daran anschließende Längsbereich der Schraube, daß der Kopf (3.2) mit seiner dem Gewindeteil abgewandt liegenden Fläche an der Lasche (4, 14, 24) in einer Mulde anliegt und daß vom Rand dieser Mulde aus federnde Vorsprünge (4.1, 14.1, 24.1) über diese ragen und gegen Bewegung der Kragenfläche (3.3) des Schraubenkopfes (3.2) in Richtung Gewindeteil einen Anschlag bilden.

2. Vorrichtung nach Anspruch 1*,* **gekennzeichnet dadurch, daß** die Lasche (4, 24) aus Kunststoff ausgebildet ist.

3. Vorrichtung nach Anspruch 1, **gekennzeichnet dadurch, daß** die Lasche (14) aus Metallblech ausgebildet ist.

4. Vorrichtung nach einem der Ansprüche 1 bis 3, **gekennzeichnet dadurch, daß** die Lasche (4, 14) über einen weiteren Teil (5, 15) mit der Mauer verbunden ist, wobei die Relativlage zwischen Lasche (4, 14) und weiterem Teil (5, 15) bezüglich der Relativlage in der zur Fensterebene normalen Richtung einstellbar ist.

5. Vorrichtung nach Anspruch 4, **gekennzeichnet dadurch, daß** der mit der Mauer verbundene Teil (5, 15) aus Metallblech besteht.

6. Vorrichtung nach Anspruch 5, **gekennzeichnet dadurch, daß** der mit der Mauer verbunden Teil ein Winkelteil (5) ist, welcher mit einer Schraube (6) an der Mauer befestigt ist, wobei zwischen Winkelteil (5) und Mauer eine Platte (9) aus wärmeisolierenden Material beigelegt ist und/oder daß der Kopf der Schraube (6) mit welcher der Winkelteil (5) an der Mauer befestigt ist, über eine Scheibe (8) aus einem wärmeisolierenden Material am Winkelteil (5) anliegt.

7. Vorrichtung nach Anspruch 5, **gekennzeichnet dadurch, daß** der mit der Mauer verbunden Teil eine Schiene (15) ist, welche an der Fensterlaibungsfläche anliegt.

8. Vorrichtung nach Anspruch 7, **gekennzeichnet dadurch, daß** die seitlichen Flächen (15.2) der Schiene (15) in Profilansicht nach einwärts gekrümmt sind und daß diese Schiene in zu ihr parallel liegenden Nuten in der Fensterlaibungsfläche eingelegt und dort mit einer aushärtenden Masse fixiert wird.

9. Vorrichtung nach einem der Ansprüche 1 bis 3, **gekennzeichnet dadurch, daß** sich die Lasche (14) in eine Nut an der Fensterlaibungsfläche erstreckt, daß die seitlichen Flächen (14.2) der Lasche in Profilansicht nach einwärts gekrümmt sind und daß die Lasche in der Nut in der Fensterlaibungsfläche eingelegt und dort mit einer aushärtenden Masse fixiert wird.

10. Vorrichtung nach einem der vorgenannten Ansprüche, **gekennzeichnet dadurch**, daβ das damit befestigte Fenster in der Richtung normal zur Fensterebene einen Abstand zur Fensterlaibungsfläche im festen Mauerwerks aufweist, daß der, diesen Abstand überbrückenden Teil (5, 6, 14, 15) als Kunststoffspritzgußteil gefertigt ist, und daß die Querschnittsfläche dieses Teils im Bereich zwischen der Befestigung der Schraube (3) und dem festen Mauerwerk mit steigender Entfernung vom festen Mauerwerk in der zur Schraube (3) parallel liegenden Richtung kleiner wird.

## Claims

1. Apparatus for mounting a lower window frame moulding to a structural opening in a wall, whereby a screw in a tapped hole, that runs through the frame moulding, acts on a part connected with the wall, at which the screw is pivoted, whereby the screw is equipped with a tool engagement region on its lateral surface, whereby a mounting link (4, 14. 24) connected with the wall, which is equipped with a holding fixture for the head (3.2) of the screw (3) is positioned at the end of the screw lying outside of the window frame, through which the screw is held against relative longitudinal movement but is rotatable around its axis,
**characterised in that**
the head (3.2) of the screw (3) has a greater diameter than the length of the screw adjacent to it, that the head (3.2) with its surface averted from the part of the screw tap at the mounting link (4, 14, 24) lies in a recess and that resilient projections (4.1, 14.1, 24.1) project over these from the edge of this recess and form a rabbet against movement of the collar area (3.3) of the screw head (3.2) in the direction of the part of the screw tap.

2. Apparatus according to claim 1, **characterised in that** the mounting link (4, 24) is made of plastic.

3. Apparatus according to claim 1, **characterised in that** the mounting link (14) is made of sheet metal.

4. Apparatus according to one of claims 1 to 3, **characterised in that** the mounting link (4, 14) is connected to the wall over a further part (5, 15), whereby the relative position between the mounting link (4, 14) and the further part (5, 15) is adjustable concerning the relative position in the normal direction at the window level.

5. Apparatus according to claim 4, **characterised in that** the part connected with the wall (5, 15) consists of sheet metal.

6. Apparatus according to claim 5, **characterised in that** the part connected with the wall is a right-angled part (5), which is mounted with a screw (6) at the wall, whereby a plate (9) made of heat-insulating material is arranged between the right-angled part (5) and the wall and/or that the head of the screw (6) with which the right-angled part (5) is mounted at the wall lies at the right-angled part via a sheet (8) made of heat-insulating material.

7. Apparatus according to claim 5, **characterised in that** the wall part connected with the wall is a rail (15), which lies on the surface of the window embrasure.

8. Apparatus according to claim 7, **characterised in that** the side surfaces (15.2) of the rail (15) are curved inward in the profile view and that this rail is placed into grooves in the surface of the window embrasure lying parallel to it and is fixed with a thermosetting mass there.

9. Apparatus according to one of claims 1 to 3, **characterised in that** the mounting link (14) reaches into a groove on the surface of the window embrasure, that the side surfaces (14.2) of the mounting link are curved inwards in the profile view and that the mounting link is placed into the groove in the surface of the window embrasure and is fixed with a thermosetting mass there.

10. Apparatus according to one of the above-mentioned claims, **characterised in that** the window thereby mounted has a gap to the surface of the window embrasure in the firm masonry in the normal direction at the window level that the part straddling this gap (5, 6, 14, 15) is manufactured as a plastic injection moulding component, and that the cross-sectional area of this part becomes smaller in the area between the screw mounting (3) and the firm masonry with increased distance from the firm masonry in the direction lying parallel to the screw (3).

## Revendications

1. Dispositif permettant de fixer le profilé du cadre inférieur d'un dormant de fenêtre dans l'ouverture du mur, une vis installée dans un alésage qui traverse le profilé du dormant agissant sur une pièce reliée au mur, sur laquelle est logée la vis de façon pivotante, laquelle vis étant équipée au niveau de son enveloppe d'une zone d'impact d'outil, une éclisse (4,14.24) reliée au mur et étant placée à l'extrémité de la vis (3) située en-dehors du dormant de fenêtre, et étant dotée d'un logement pour la tête (3.2) de vis (3), de sorte que celle-ci est tenu dans son sens longitudinal contre le mouvement relatif mais pivotante sur son axe,
**caractérisé en ce que**
la tête (3.2) de la vis (3) présente un diamètre plus important que la zone longitudinale de la vis qui s'y rattache, que la tête (3.2) repose avec sa surface opposée à la partie filetée sur l'éclisse (4, 14, 24) dans un creux et qu'à partir de ce creux des épaulements élastiques (4.1, 14.1, 24.1) dépassent de celui-ci et forment une butée contre le mouvement de la surface du col (3.3) de la tête de vis (3.2) dans le sens de la partie filetée.

2. Dispositif selon la revendication 1, **caractérisé en ce que** l'éclisse (4, 24) est façonnée en plastique.

3. Dispositif selon la revendication 1, **caractérisé en ce que** l'éclisse (14) est en tôle métallique.

4. Dispositif selon l'une des revendications 1 à 3, **caractérisé en ce que** l'éclisse (4, 14) est reliée par une autre partie (5, 15) avec le mur, la position relative entre l'éclisse (4, 14) et l'autre partie (5, 15) est réglable du point de vue de la position relative dans le sens normal par rapport au plan de la fenêtre.

5. Dispositif selon la revendication 4, **caractérisé en ce que** la partie reliée au mur (5, 15) est en tôle métallique.

6. Dispositif selon la revendication 5, **caractérisé en ce que** la partie reliée au mur est une pièce angulaire (5) fixée au mur par une vis (8), une plaque (9) en matériel isolant étant interposée entre la pièce angulaire (5) et le mur et/ou que la tête de la vis (6) avec laquelle la pièce angulaire (5) est fixée au mur, repose contre la pièce angulaire (5) avec un disque (8) en matériel isolant intercalé.

7. Dispositif selon la revendication 5, **caractérisé en ce que** la partie reliée au mur est un rail (15) qui touche à la surface de l'embrasure.

8. Dispositif selon la revendication 7, **caractérisé en ce que** les faces latérales (15.2) du rail (15) sont incurvées vers l'intérieur dans la vue de profil, et que ce rail est inséré dans des rainures de disposition parallèle à celui-ci installées au niveau de la surface de l'embrasure de la fenêtre et y est fixé dans cette position à l'aide d'une masse durcissante.

9. Dispositif selon l'une des revendications 1 à 3, **caractérisé en ce que** l'éclisse (14) se prolonge dans une rainure placée sur la surface d'embrasure de fenêtre, que les faces latérales (14.2) de l'éclisse sont incurvées vers l'intérieur dans la vue de profil et que l'éclisse est insérée dans la rainure installée dans la surface de l'embrasure et y est fixée dans cette position à l'aide d'une masse durcissante.

10. Dispositif selon l'une des revendications précitées, **caractérisé en ce que** la fenêtre fixée avec ce dispositif présente dans le sens normal par rapport au plan de fenêtre un espacement par rapport à la surface de l'embrasure de fenêtre dans la maçonnerie fixe, que la pièce qui comble cet écart (5, 6, 14, 15) est faite en en plastique moulé par injection, et que l'aire de la section de cette pièce se réduit dans la zone entre la fixation de la vis (3) et la maçonnerie fixe avec l'écartement croissant par rapport à celle-ci dans le sens parallèle à celui de la vis (3).
